# EUROPÄISCHE PATENTANMELDUNG

(11) **EP 1 447 884 A1**
(43) Veröffentlichungstag der Anmeldung: **18.08.2004**
(21) Anmeldenummer: 04002495.2
(22) Anmeldetag: 05.02.2004
(51) Int. Cl.: H01R 13/585, H01R 13/59

(54) **Kabelzugentlastungseinrichtung eines elektrischen Kabelsteckverbinders**

(30) Priorität: 14.02.2003 AT 2242003
(71) Anmelder: Weingartner, Bernhard, Dipl.-Ing., A-6800 Feldkirch-Nofels (AT)
(72) Erfinder: Weingartner, Bernhard, Dipl.-Ing., A-6800 Feldkirch-Nofels (AT)
(74) Vertreter: Hefel, Herbert, Dipl.-Ing.

(57) **Zusammenfassung**

Eine Kabelzugentlastungseinrichtung eines elektrischen Kabelsteckverbinders, umfasst Spannzungen (8) und eine Spannhülse (6). Die Spannzungen (8) besitzen über ihren Verlauf ausgehend vom Halteteil bis zu ihren freien Enden (10) mindestens einen Abschnitt (16, 20), der in eine Richtung (21) verläuft, die zumindest eine Komponente (22) aufweist, die parallel zur Richtung (11) des Kabelzugs liegt und mit dieser Richtung (11) gleichgerichtet ist. Mindestens eine Spannzunge (8) besitzt weiters an eine Umkehrkrümmung oder -abwinklung (24) zum freien Ende (10) der Spannzunge (8) hin anschließend einen Gegenlaufabschnitt (17), der zumindest im an das Kabel (15) angepressten Zustand der Spannzunge (8), vorzugsweise auch im entspannten Zustand der Spannzunge (8), in eine Richtung (25) verläuft, die zumindest eine Komponente (26) aufweist, welche parallel zur Richtung (11) des Kabelzugs liegt und dieser Richtung (11) entgegengesetzt ist.

## Beschreibung

Die Erfindung betrifft eine Kabelzugentlastungseinrichtung eines elektrischen Kabelsteckverbinders, umfassend Spannzungen und eine Spannhülse, mittels der die von einem Halteteil ausgehenden Spannzungen zur Aufnahme eines auf ein mit dem Kabelsteckverbinder verbundenes Kabel ausgeübten, in achsialer Richtung des Kabels wirkenden Kabelzugs an das Kabel anpressbar sind, wobei die Spannzungen über ihren Verlauf vom Halteteil bis zu ihren freien Enden mindestens einen Abschnitt aufweisen, der in eine Richtung verläuft, die zumindest eine Komponente aufweist, die parallel zur Richtung des Kabelzugs liegt und mit dieser Richtung gleichgerichtet ist.

Kabelzugentlastungseinrichtungen von Kabelsteckverbindern, auch freie Stecker genannt, weisen häufig Spannzungen auf, die an einem das Kabel hülsenförmig umgebenden Haltteil festgelegt sind und sich ausgehend von diesem zur Rückseite des Kabelsteckers hin erstrecken. Dieser Halteteil ist ein vom Steckergehäuse getrenntes Bauteil und stützt sich an der Rückseite des Steckergehäuses des Kabelsteckers an diesem ab. Mittels einer auf ein Außengewinde im Bereich der Rückseite des Steckergehäuses aufschraubbaren Spannhülse nach Art einer Überwurfmutter werden die Spannzungen nach innen (in Richtung zur Längsmittelachse des Kabelsteckers) abgebogen und gegen ein am Stecker angeschlossenes Kabel gepresst, wobei in Umfangsrichtung des Kabels mehrere solche Spannzungen vorgesehen sind. Die Halteteile zusammen mit den von diesen abstehenden Spannzungen werden auch als Spannzangen bezeichnet. Bei einer auf das Kabel ausgeübten Zugkraft wird die Spannzange aufgrund der Kraftübertragung vom Kabel auf die Spannzange zur Rückseite des Kabelsteckers hin und gegen die konischen Flächen der Spannhülse gezogen, wodurch die Spannzungen wiederum stärker gegen das Kabel angedrückt werden. Auf diese Art wird bei einem auftretenden Kabelzug eine Art "Selbstverstärkung" der Haltekraft der Spannzange bewirkt.

Teilweise wurden die Spannzungen aber auch bereits direkt an der Rückseite des Steckergehäuses angeordnet, wie dies beispielsweise aus der US 5,219,304 bekannt ist, wodurch ein Bauteil eingespart werden kann, es allerdings nicht zur beschriebenen "Selbstverstärkung" der Haltekraft der Zugentlastungseinrichtung kommt. Zur Verstärkung der Haltekraft der Zugentlastungseinrichtung wurden weiters bereits zahn- oder zackenartige Vorsprünge im Bereich der freien Enden der Spannzungen vorgeschlagen, wie dies beispielsweise aus der US 4,191,443 A oder US 5,405,172 A hervorgeht.

Die Spannzungen können insgesamt federelastisch ausgebildet sein oder über eine scharnierartige Verbindung, insbesondere nach Art eines Folienscharniers, an einem Spannteil oder am Steckergehäuse angebracht sein. Anstelle einer Gewindeverbindung einer nach Art einer Überwurfmutter ausgebildeten Spannhülse kann die Spannhülse auch über einen mehrstufigen Rastverschluss mit dem Steckergehäuse verbunden sein, wie dies aus der FR 2,662,546 A1 hervorgeht.

Aufgabe der Erfindung ist es, eine Kabelzugentlastungseinrichtung eines elektrischen Kabelsteckverbinders bereitzustellen, von der auf das Kabel einwirkende Zugkräfte sicher aufgenommen werden können und die einen einfachen Aufbau aufweist. Erfindungsgemäß gelingt dies durch eine Kabelzugentlastungseinrichtung mit den Merkmalen des Patentanspruchs 1.

Durch die an die Umkehrkrümmungen oder -abwinklungen anschließenden Gegenlaufabschnitte wird bei einem auftretenden Kabelzug eine Verstärkung der Anpresskraft der Spannzungen an das Kabel erreicht. Hierbei können in einem vorteilhaften Ausführungsbeispiel der Erfindung die Spannzungen auch einstückig mit dem Steckergehäuse ausgebildet sein und an der Rückseite des Steckergehäuses angeordnet sein (welches hierbei somit das Tragteil für die Spannzungen bildet), sodass bei diesem Ausführungsbeispiel der Erfindung kein separates Tragteil erforderlich ist, wobei durch die erfindungsgemäße Ausbildung dennoch ein "Selbstverstärkungseffekt" der Haltekraft bei Auftreten eines Kabelzugs erreicht wird.

Bevorzugterweise sind mehrere, einen solchen Gegenlaufabschnitt aufweisenden Spannzungen vorgesehen, wobei es besonders bevorzugt ist, alle Spannzungen mit einem solchen Gegenlaufabschnitt auszubilden.

Eine erfindungsgemäße Kabelzugentlastungseinrichtung erlaubt vorteilhafterweise auch eine solche Ausbildung, dass bei einer relativ geringen von der Spannhülse auf die Spannzungen ausgeübten Anpresskraft an das Kabel bereits eine effektive Kabelzugentlastung erreicht wird.

Der Kabelsteckverbinder kann als Steckerteil oder Buchsenteil der elektrischen Steckverbindung ausgebildet sein. Der dementsprechend als Buchsen- oder Steckerteil ausgebildete Gegensteckverbinder kann ebenfalls ein Kabelsteckverbinder oder ein an einem Gerätegehäuse angeordneter Chassissteckverbinder sein.

Der Kabelsteckverbinder besitzt eine Einsteckseite zum Verbinden des Kabelsteckverbinders mit dem Gegensteckverbinder, welche im Rahmen dieser Schrift als Vorderseite des Kabelsteckverbinders bezeichnet wird, während die gegenüberliegende Seite des Kabelsteckverbinders, auf der das mit dem Kabelsteckverbinder zu verbindende Kabel zugeführt wird, als seine Rückseite bezeichnet wird. Der Kabelsteckverbinder kann hierbei als gerader Stecker oder als Winkelstecker (mit einer Abwinklung des Steckergehäuses) ausgebildet sein. Weiters wird im Rahmen dieser Schrift ein Teil als gegenüber einem anderen Teil weiter innen liegend bezeichnet, wenn sein Abstand zur Längsmittelachse des Steckverbinders geringer ist.

Weitere Vorteile und Einzelheiten der Erfindung werden im Folgenden anhand der beiliegenden Zeichnung erläutert. In dieser zeigen:
- Fig. 1: einen schematischen, vereinfachten Längsmittelschnitt eines Ausführungsbeispiel eines elektrischen Kabelsteckverbinders mit einer erfindungsgemäßen Kabelzugentlastungseinrichtung;
- Fig. 2: eine Seitenansicht des Steckverbinders von Fig. 1;
- Fig. 3: einen Schnitt entsprechend Fig. 1 eines rückseitigen Abschnitts eines Steckergehäuses mit einer Kabelzugentlastungseinrichtung gemäß einem etwas modifizierten Ausführungsbeispiel der Erfindung;
- Fig. 4: eine Spannzunge gemäß einem weiteren Ausführungsbeispiel der Erfindung und
- Fig. 5: eine schematische Darstellung von zwei an das Kabel angedrückten Spannzungen, in einem Schnitt entsprechend Fig. 1, wobei der Übersichtlichkeit halber die weiteren Teile des Kabelsteckverbinders nicht dargestellt wurden.

Das in den Fig. 1 und 2 dargestellte Ausführungsbeispiel eines elektrischen Kabelsteckverbinders ist als Steckerteil der elektrischen Steckverbindung ausgebildet und weist elektrische Kontaktelemente 3 in Form von Steckerstiften auf, die mit elektrischen Kontaktelementen in Form von Steckerbuchsen des als Buchsenteil ausgebildeten Gegensteckverbinders (nicht dargestellt in den Fig.) zusammensteckbar sind. Die Einsteckrichtung des Kabelsteckverbinders ist in Fig. 1 durch den Pfeil 18 angedeutet.

Die elektrischen Kontaktelemente 3 werden von einem Steckergehäuse 1 getragen. Hierbei ist im Steckergehäuse 1 ein Einsatzteil 2 aus einem elektrisch isolierenden Material angeordnet, in dem seinerseits die elektrischen Kontaktelemente 3 eingebettet sind, wobei sie sowohl an der Vorder- als auch an der Rückseite des Einsatzteils vorstehen. Die rückseitig vorstehenden Abschnitte sind mit den elektrischen Leitern eines in Fig. 1 strichliert eingezeichneten, an den Steckverbinder anzuschließenden Kabels 15 zu verbinden.

Solche Kabelstecker sind in unterschiedlichen Ausführungsformen bekannt und nicht erfindungswesentliche Einzelheiten eines solchen Kabelsteckers, beispielsweise die Art der Halterung des Einsatzteils 2 im Steckergehäuse 1 (wobei das Einsatzteil 2 im Steckergehäuse 1 prinzipiell auch eingeklebt sein könnte) sind in den Fig. nicht eingezeichnet.

Beim gezeigten Ausführungsbeispiel gemäß den Fig. 1 und 2 sind Spannzungen 8 einer Kabelzugentlastungseinrichtung direkt an der Rückseite des Steckergehäuses 1 angeordnet und einstückig mit demselben ausgebildet. Das Steckergehäuse 1 bildet in diesem Ausführungsbeispiel somit ein Halteteil für die Spannzungen 8. Die Spannzungen 8 umgeben eine Einstecköffnung für das Kabel 15. In Umfangsrichtung sind mindestens drei, in diesem Ausführungsbeispiel vier, solche Spannzungen vorgesehen, die mittels einer Spannhülse 6 nach innen in Richtung zur Längsmittelachse 12 des Kabelsteckverbinders eindrückbar und somit von verschiedenen Seiten gegen das Kabel 15 anpressbar sind. Zwischen den Spannzungen 8 sind Zwischenräume 7 vorgesehen.

Im gezeigten Ausführungsbeispiel ist hierzu die Spannhülse 6 nach Art einer Überwurfmutter ausgebildet und weist ein Innengewinde 5 auf, welches auf ein Außengewinde 4 im Bereich der Rückseite des Steckergehäuses 1 aufschraubbar ist. Die Spannhülse 6 besitzt eine nach hinten und innen verlaufende Schrägfläche 14, die hier in der Form des Mantels eines Kegelstumpfes ausgebildet ist.

In den Fig. 1 und 2 sind die Spannzungen in ihrem entspannten Zustand dargestellt. In Fig. 5, anhand der die Ausbildung der Spannzungen im Folgenden genauer erläutert wird, sind die Spannzungen in ihrem an das Kabel angedrückten Betriebszustand der Kabelzugentlastungseinrichtung dargestellt. Bei dem in den Fig. 1, 2 und 5 dargestellten Ausführungsbeispiel der Erfindung weisen die Spannzungen 8 über ihren Verlauf vom Halteteil (das vom Steckergehäuse 1 gebildet wird) bis zu ihren freien Enden 10 folgende Abschnitte auf: Anschließend an das Halteteil folgt ein Abschnitt 16, der in eine Richtung verläuft, die bei der in Fig. 5 oben dargestellten Spannzunge 8 durch den Pfeil 21 dargestellt ist. Diese Richtung kann in die beiden Komponenten 22, 23 zerlegt werden, von denen sich eine parallel zur Längsmittelachse 12 des Kabelsteckers bzw. zur Richtung 11 des Kabelzugs und die andere senkrecht hierzu erstreckt. Der Abschnitt 16 verläuft somit in eine Richtung 21, die zumindest eine Komponente 22 aufweist, die parallel zur Richtung 11 des Kabelzugs liegt und mit dieser Richtung 11 gleichgerichtet ist. Dieser Verlauf des Abschnittes 16 wird im Folgenden auch kurz als "nach hinten verlaufend" bezeichnet.

Anschließend an diese "nach hinten verlaufende" Abschnitte 16 weisen die Spannzungen 8 jeweils eine Umkehrkrümmung oder -abwinklung 24 auf und an diese schließt jeweils ein Gegenlaufabschnitt 17 an. Dieser verläuft in eine Richtung, die in Fig. 5 mit dem Bezugszeichen 25 bezeichnet ist. Die Richtung 25 kann wiederum in parallel und senkrecht zur Längsmittelachse 12 des Kabelsteckverbinders bzw. zur Richtung 11 des Kabelzugs liegende Komponenten 26, 27 aufgeteilt werden. Die parallel zur Richtung 11 des Kabelzugs liegende Komponente 26 ist dabei dieser Richtung 11 des Kabelzugs entgegengesetzt. Dieser Verlauf des Gegenlaufabschnitts 17 wird im Folgenden auch kurz als "nach vorne verlaufend" bezeichnet.

Wie aus Fig. 1 ersichtlich ist, läuft der Gegenlaufabschnitt 17 auch im entspannten Zustand der jeweiligen Spannzunge 8 bevorzugterweise "nach vorne". Die "nach hinten" verlaufenden Abschnitte 16 verlaufen im entspannten Zustand der Spannzungen 8 bei diesem Ausführungsbeispiel nach innen, d. h. die Richtung 21 ihres Verlaufs weist eine in Richtung zur Längsmittelachse 12 des Kabelsteckverbinders weisende Komponente 23 auf. Prinzipiell könnten diese Abschnitte 16 im entspannten Zustand auch parallel zur Längsmittelachse 12 verlaufen. Die Gegenlaufabschnitte 17 schließen mit den nach hinten verlaufenden Abschnitten 16 im entspannten Zustand vorzugsweise jeweils einen Winkel 9 im Bereich zwischen 90° und 30° ein. Die Gegenlaufabschnitte schließen im entspannten Zustand mit der Längsmittelachse 12 vorzugsweise jeweils einen Winkel 13 im Bereich zwischen 30° und 80° ein.

Die Längen der Gegenlaufabschnitte 17 betragen vorteilhafterweise mindestens 10%, vorzugsweise mindestens 20%, der Längen der Spannzungen 8. Günstigerweise betragen die Längen der Gegenlaufabschnitte 17 mindestens ein Drittel, vorzugsweise mindestens zwei Drittel, des Radius des mit dem Kabelsteckverbinder zu verbindenden Kabels 15.

Beim Anschluss eines Kabels an den Kabelsteckverbinder wird folgendermaßen vorgegangen: Nachdem die elektrischen Leiter des Kabels 15 mit den Kontaktelementen 3 verbunden worden sind, wird die Spannhülse 6, durch welche das Kabel 15 zuvor durchgefädelt worden ist, auf das Außengewinde 4 des Steckergehäuses 1 aufgeschraubt. Die Schrägfläche 14 drückt dabei die Spannzungen 8 nach innen gegen das Kabel 15. Hierzu können die Spannzungen 8 selber federelastisch ausgebildet sein oder über eine scharnierartige Verbindung, insbesondere nach Art eines Folienscharniers, mit dem Steckergehäuse 1 verbunden sein. Beim Anpressen der Spannzungen 8 an das Kabel 15 durch Aufschrauben der Spannhülse 6 können somit die Winkel zwischen den nach hinten verlaufenden Abschnitten 16 und der Längsmittelachse 12 mehr oder weniger stark geändert werden. Weiters können beim Anpressen der Spannzungen 8 an das Kabel 15 durch Aufschrauben der Spannhülse 6 die Winkel 9 zwischen den nach hinten verlaufenden Abschnitten 16 und den Gegenlaufabschnitten 17 mehr oder weniger stark geändert werden. Hierzu können wiederum die Spannzungen 8 selbst aus einem federelastischen Material bestehen und/oder im Bereich der Umkehrkrümmungen oder -abwinklungen kann eine scharnierartige Verbindung zwischen den Abschnitten 16, 17, insbesondere nach Art eines Folienscharniers, vorgesehen sein. Beim Anpressen der Spannzungen 8 an das Kabel 15 durch Aufschrauben der Spannhülse 6 können weiters die Winkel 13 zwischen den Gegenlaufabschnitten 17 und der Längsmittelachse 12 mehr oder weniger stark geändert werden. Vorzugsweise liegen im angezogenen Zustand der Spannhülse 6 die Winkel 9 zwischen den Abschnitten 16, 17 im Bereich zwischen 80° und 20° und die Winkel 13 zwischen den Gegenlaufabschnitten 17 und der Längsmittelachse 12 im Bereich zwischen 20° und 70°, wobei hier ein Bereich zwischen 30° und 60° besonders bevorzugt ist.

Bei der in Fig. 5 unten dargestellten Spannzunge 8 ist das Kräfteparallelogramm bei einem auf das an die Kontaktelemente 3 angeschlossene und von der Zugentlastungseinrichtung gehaltene Kabel 15 ausgeübten Kabelzug in Richtung des in Fig. 1 und 4 mit dem Bezugszeichen 11 versehenen Pfeils dargestellt. Die auf das freie Ende 10 der Spannzunge 8 ausgeübte Kraft 28 kann in die beiden Komponenten 29, 30 zerlegt werden, von denen die eine Komponente 29 parallel zum Gegenlaufabschnitt 17 ausgerichtet ist. Die andere Komponente 30 weist zum Kabel 15, d. h. es wird eine auf die freien Enden 10 der Spannzungen 8 nach innen wirkende Kraftkomponente hervorgerufen. Dadurch wird bei einem Kabelzug die Flächenpressung der Spannzungen und damit die aufgebrachte Reibkraft vergrößert, wodurch eine Art "Selbstverstärkung" der Haltekraft der Kabelzugentlastungseinrichtung bewirkt wird.

Bei dem in Fig. 3 dargestellten, etwas modifizierten Ausführungsbeispiel der Erfindung sind in Umfangsrichtung fünf Spannzungen 8 vorgesehen. Diese Spannzungen 8 weisen zwei nach hinten verlaufende Abschnitte 20, 16 auf. Der Abschnitt 20 verläuft hierbei parallel zur Längsmittelachse 12, während der Abschnitt 16 nach innen verläuft. Zwischen den beiden Abschnitten 16, 20 sind Krümmungen oder Abwinklungen 19 vorgesehen, die weniger als 60°, vorzugsweise weniger als 45° tragen, und beispielsweise zwischen 20 und 40° liegen können. Das Außengewinde 4 erstreckt sich auch über die Abschnitte 20 der Spannzungen 8.

Anstelle der einteiligen Ausbildung der Spannzungen 8 mit dem Steckergehäuse 1 könnten diese auch als eigene, am Steckergehäuse 1 durch geeignete Verbindungsmittel befestigte Teile ausgebildet sein. In Fig. 4 ist weiters eine Ausführungsform dargestellt, bei der die Spannzungen 8 selbst zweiteilig ausgebildet sind. Die Abschnitte 20 sind einteilig mit dem Steckergehäuse 1 ausgebildet. An diesen sind die Abschnitte 16 festgelegt. Die Abschnitte 16, 17 können hierbei gegenüber den Abschnitten 20 eine größere elastisch Verbiegbarkeit aufweisen.

Weiters könnten die Spannzungen 8 auch an einem separaten Tragteil angeordnet sein, welches hierbei vorteilhafterweise das Kabel 15 hülsenförmigen umgibt, an dessen Rückseite die Spannzungen angeordnet sind. Die Spannzungen könnten hierbei wiederum einteilig mit dem Tragteil ausgebildet sein oder an diesem befestigt sein. Wiederum könnten die Spannzungen selbst federelastisch ausgebildet sein und/oder über ein Folienscharnier mit dem Hülsenabschnitt verbunden sein.

Anstelle einer Schraubverbindung könnte die Spannhülse 6 prinzipiell auch über eine, vorzugsweise mehrstufige, Rastverbindung am Steckergehäuse 1 befestigbar sein.

Unterschiedliche weitere Modifikationen des gezeigten Ausführungsbeispiels sind denkbar und möglich, ohne den Bereich der Erfindung zu verlassen.

### Legende

### zu den Hinweisziffern:

- 1: Steckergehäuse
- 2: Einsatzteil
- 3: Kontaktelement
- 4: Außengewinde

- 5: Innengewinde

- 6: Spannhülse
- 7: Zwischenraum
- 8: Spannzunge
- 9: Winkel
- 10: freies Ende
- 11: Richtung eines Kabelzugs
- 12: Längsmittelachse
- 13: Winkel
- 14: Schrägfläche
- 15: Kabel
- 16: Abschnitt
- 17: Gegenlaufabschnitt
- 18: Einsteckrichtung
- 19: Abwinklung
- 20: Abschnitt
- 21: Richtung des Abschnitts 16
- 22: Komponente
- 23: Komponente
- 24: Umkehrkrümmung oder - abwinklung
- 25: Richtung des Gegenlaufabschnitts 17
- 26: Komponente
- 27: Komponente
- 28: Kraft
- 29: Komponente
- 30: Komponente

## Patentansprüche

1. Kabelzugentlastungseinrichtung eines elektrischen Kabelsteckverbinders, umfassend Spannzungen (8) und eine Spannhülse (6), mittels der die von einem Halteteil ausgehenden Spannzungen (8) zur Aufnahme eines auf ein mit dem Kabelsteckverbinder verbundenes Kabel (15) ausgeübten, in achsialer Richtung des Kabels wirkenden Kabelzugs an das Kabel (15) anpressbar sind, wobei die Spannzungen (8) über ihren Verlauf ausgehend vom Halteteil bis zu ihren freien Enden (10) mindestens einen Abschnitt (16, 20) aufweisen, der in eine Richtung (21) verläuft, die zumindest eine Komponente (22) aufweist, die parallel zur Richtung (11) des Kabelzugs liegt und mit dieser Richtung (11) gleichgerichtet ist, **dadurch gekennzeichnet, dass** mindestens eine Spannzunge (8) weiters an eine Umkehrkrümmung oder -abwinklung (24) zum freien Ende (10) der Spannzunge (8) hin anschließend einen Gegenlaufabschnitt (17) aufweist, der zumindest im an das Kabel (15) angepressten Zustand der Spannzunge (8), vorzugsweise auch im entspannten Zustand der Spannzunge (8), in eine Richtung (25) verläuft, die zumindest eine Komponente (26) aufweist, welche parallel zur Richtung (11) des Kabelzugs liegt und dieser Richtung (11) entgegengesetzt ist.

2. Kabelzugentlastungseinrichtung nach Anspruch 1, **dadurch gekennzeichnet, dass** mehrere einen solchen Gegenlaufabschnitt (17) aufweisende Spannzungen (8) vorgesehen sind, vorzugsweise alle Spannzungen (8) einen solchen Gegenlaufabschnitt (17) aufweisen.

3. Kabelzugentlastungseinrichtung nach Anspruch 1 oder Anspruch 2, **dadurch gekennzeichnet, dass** die Richtung (25) des Verlaufs des Gegenlaufabschnitts (17) im entspannten Zustand der jeweiligen Spannzunge (8) eine senkrecht zur Richtung (11) des Kabelzugs liegende und in Richtung zur Längsmittelachse (12) des Kabelsteckverbinders weisende Komponente (27) aufweist.

4. Kabelzugentlastungseinrichtung nach Anspruch 3, **dadurch gekennzeichnet, dass** der Gegenlaufabschnitt (17) im entspannten Zustand der jeweiligen Spannzunge (8) mit der Längsmittelachse (12) des Kabelsteckverbinders einen Winkel zwischen 30° und 80° einschließt.

5. Kabelsteckverbinder nach einem der Ansprüche 1 bis 4, **dadurch gekennzeichnet, dass** der Gegenlaufabschnitt (17) im gegen das Kabel (15) gespannten Zustand der jeweiligen Spannzunge (8) mit der Längsmittelachse (12) des Kabelsteckverbinders einen Winkel im Bereich zwischen 20° und 70°, vorzugsweise zwischen 30° und 60° einschließt.

6. Kabelzugentlastungseinrichtung nach einem der Ansprüche 1 bis 5, **dadurch gekennzeichnet, dass** der Gegenlaufabschnitt (17) der jeweiligen Spannzunge (8) den Endabschnitt der Spannzunge bildet.

7. Kabelzugentlastungseinrichtung nach einem der Ansprüche 1 bis 6, **dadurch gekennzeichnet, dass** die Länge des Gegenlaufabschnitts (17) mindestens 10%, vorzugsweise mindestens 20%, der Länge der Spannzunge (8) beträgt.

8. Kabelzugentlastungseinrichtung nach einem der Ansprüche 1 bis 7, **dadurch gekennzeichnet, dass** die Länge des Gegenlaufabschnitts (17) mindestens 1/3, vorzugsweise mindestens 2/3, des Radius des mit dem Kabelsteckverbinder zu verbindenden Kabels (15) beträgt.

9. Kabelzugentlastungseinrichtung nach einem der Ansprüche 1 bis 8, **dadurch gekennzeichnet, dass** der Winkel (9) zwischen dem vor der Umkehrkrümmung oder -abwinklung (24) liegenden Abschnitt (16) und dem an die Umkehrkrümmung oder -abwinklung (24) anschließenden Gegenlaufabschnitt (17) im entspannten Zustand der Spannzunge (8) im Bereich zwischen 90° und 30° liegt.

10. Kabelzugentlastungseinrichtung nach einem der Ansprüche 1 bis 9, **dadurch gekennzeichnet, dass** der Winkel (9) zwischen dem vor der Umkehrkrümmung oder -abwinklung (24) liegenden Abschnitt (16) und dem an die Umkehrkrümmung oder -abwinklung (24) anschließenden Gegenlaufabschnitt (17) im gegen das Kabel (15) gespannten Zustand der Spannzunge (8) im Bereich zwischen 30° und 90° liegt.

11. Kabelzugentlastungseinrichtung nach einem der Ansprüche 1 bis 10, **dadurch gekennzeichnet, dass** der Kabelsteckverbinder ein elektrische Kontaktelemente (3) tragendes Steckergehäuse (1) aufweist, wobei die Spannzungen (8) von der Rückseite des das Tragteil bildenden Steckergehäuses (1) abstehen.

12. Kabelzugentlastungseinrichtung nach einem der Ansprüche 1 bis 10, **dadurch gekennzeichnet, dass** der Kabelsteckverbinder ein elektrische Kontaktelemente (3) tragendes Steckergehäuse (1) aufweist, wobei an der Rückseite des Steckergehäuses (1) ein vom Steckergehäuse (1) separates das Kabel (15) hülsenförmig umgebendes Tragteil vorgesehen ist, von dessen Rückseite die Spannzungen (8) abstehen.

13. Kabelzugentlastungseinrichtung nach einem der Ansprüche 1 bis 12, **dadurch gekennzeichnet, dass** die Spannhülse (6) eine nach hinten und innen verlaufende Schrägfläche (14) aufweist, von der die Spannzungen (8) nach innen gegen das Kabel (15) gedrückt werden.

14. Kabelzugentlastungseinrichtung nach einem der Ansprüche 1 bis 13, **dadurch gekennzeichnet, dass** die Spannhülse (6) ein Innengewinde (5) aufweist, über welches sie auf ein im Bereich der Rückseite des Steckergehäuses (1) angebrachtes Außengewinde (4) aufschraubbar ist.
